# EUROPÄISCHE PATENTSCHRIFT

(11) **EP 1 911 050 B1**
(45) Veröffentlichungstag und Bekanntmachung des Hinweises auf die Patenterteilung: **17.06.2015**
(21) Anmeldenummer: 06763988.0
(22) Anmeldetag: 30.06.2006
(51) Int. Cl.: H01F 27/14, H01H 9/00

(54) **Transformator mit elektrischem Schalter**
Transformer with electrical switch
Transformatuer comprennant un commutateur électrique

(30) Priorität: 01.07.2005 DE 102005032017; 01.07.2005 DE 102005032016
(43) Veröffentlichungstag der Anmeldung: 16.04.2008
(73) Patentinhaber: Siemens Aktiengesellschaft, 80333 München (DE)
(72) Erfinder: FINDEISEN, Jörg, 01169 Dresden (DE)
(86) Internationale Anmeldenummer: PCT/EP2006/063735
(87) Internationale Veröffentlichungsnummer: WO 2007/003595

(56) Entgegenhaltungen:
- EP-A2- 0 957 496
- WO-A-02/41336
- DE-A1- 2 515 192
- DE-A1- 2 835 311
- DE-A1- 3 240 724
- DE-B- 1 279 833
- DE-C- 912 366
- US-A- 2 915 720

## Beschreibung

Die Erfindung betrifft einen transformator (d.h. eine elektrische Anlage) mit einem elektrischen Schalter (d.h. mit einem elektrischen Bauteil) und einem mit einer Flüssigkeit gefüllten Gehäuse der elektrischen Anlage, wobei das elektrische Bauteil im Gehäuse angeordnet und das elektrische Bauteil mit einem Isolier- und Kühlmedium gefüllt ist.

DE1279833B, DE2515192A und EP0957496A2 offenbaren Transformatoren mit im Transformatorkessel angeordneten Stufenschaltern. Die Stufenschalter besitzen jeweils ein eigenes, außerhalb des Transformatorkessels angeordnetes Ausgleichsgefäß. WO02/41336A offenbart einen Transformator in einem ersten ölgefüllten Gehäuse 20 und eine Stromschienen und Schalteranordnung in einem benachbarten, ebenfalls ölgefülltem zweiten Gehäuse 30. Das Ausgleichsgefäß 22 des ersten Gehäuses ragt in das zweite Gehäuse hinein und das zweite Gehäuse besitzt ein außerhalb der Gehäuse angeordnetes Ausgleichsgefäß 34.

Bekannt ist die Verwendung eines gemeinsamen Ausdehnungsgefäßes für einen Transformator und einen Schalter, dabei kommt es jedoch zu einer Mischung der Isolierflüssigkeiten. Deshalb wird zurzeit überwiegend ein Zweikammerausdehnungsgefäß eingesetzt.

Solche Ausdehnungsgefäße sind zum Beispiel in DE19527763C2 beschrieben. Nachteil dieser Ausdehnungsgefäße ist der Kontakt der Öloberfläche mit der Außenluft, was die Verwendung von so genannten Luftentfeuchtern erfordert. In diesen Luftentfeuchtern wird die Luft über ein Trocknungsmittel geführt und hierbei entfeuchtet. Die Adsorptionsfähigkeit des Trocknungsmittels (Hygroskopizität) wird hierbei aufgebraucht und das Trocknungsmittel muss regelmäßig erneuert werden. Die periodisch notwendigen Sichtprüfungen sowie der regelmäßige Austausch des Trocknungsmittels, insbesondere in Gegenden mit hoher Luftfeuchtigkeit, stellt einen erheblichen Kostenfaktor dar (empfohlene Wartungsintervalle: alle 3 Monate).

Diese Luftentfeuchter bieten des Weiteren keinen sicheren Abschluss gegen die Aufnahme von Feuchtigkeit und Sauerstoff durch die Isolierflüssigkeit, insbesondere bei schneller Abkühlung des Transformators.

In DE10010737A1 wird ein hermetisch abgeschlossener Transformator beschrieben, welcher zum Volumenausgleich einen dehnbaren Radiator vorsieht. Die Verwendung eines solchen Radiators zur Kompensation der Volumenausdehnung der Isolierflüssigkeit des Schalters erfordert einen erheblichen Aufwand und bringt Probleme bei der Abführung von Gasen aus dem Schaltergefäß.

Bekannt ist außerdem die Verwendung eines Stickstoffpolsters zur Aufnahme der Volumenänderung des Isolieröles. Dafür ist jedoch ein größeres Volumen erforderlich und es kommt bei Erwärmung zu einem Überdruck. Der Druck innerhalb des Schaltergefäßes kann erheblich vom Druck der den Schalter umgebenden Isolierflüssigkeit abweichen.

Weiterhin sind Ausdehnungsgefäße für Transformatoren bekannt, welche in der Hauptkammer eine Membran zur Trennung der Isolierflüssigkeit von der Umgebungsluft verwenden. Ein solches ist in DE3206368 beschrieben. Diese Ausdehnungsgefäße bieten zwar einen sicheren Abschluss der Isolierflüssigkeit von der Umgebungsluft, benötigen aber dennoch einen Luftentfeuchter, was mit den bereits erwähnten Nachteilen verbunden ist. Weiterhin führt der Kontakt mit der Umgebungsluft zur Alterung der Membran und bedingt somit technische Unsicherheiten.

In DE10224074A1 ist eine Anordnung für die in den Stufenelektrisches Bauteil führende Rohrleitung beschrieben, welche ein Labyrinthsystem zur Vermeidung des Strömens von Gasen zum Ausdehnungsgefäß nutzt. Dieses System bietet aber weder einen hermetischen Abschluss des Elektrisches Bauteils, noch kann es das Eindringen von Gasen in die Rohrleitung vollständig verhindern. Auch die aufwendige Rohrleitungsanordnung zum Ölausdehnungsgefäß bleibt erforderlich.

Aufgabe der vorliegenden Erfindung ist es die oben genannten Nachteile zu vermeiden und einfach, schnell und sicher einen Überdruck im Schalter eines Transformators zu verhindern.

Gelöst wird die Aufgabe durch die Merkmale des Anspruchs 1. Hiernach ist vorgesehen, dass mindestens ein im Gehäuse angeordnetes Kompensationselement mit dem elektrischen Schalter verbunden ist und Volumenänderungen des Isolier- und Kühlmedium innerhalb des elektrischen Schalters kompensiert. Durch die Anordnung des Kompensationselements im flüssigkeitsgefüllten Gehäuse des Transformators wird der Überdruck im elektrischen Schalter auf das wesentlich größere Volumen des Transformators übertragen. Hierbei auftretende Druckschwankungen innerhalb des Gehäuses können mit Ausgleichsvorrichtungen kompensiert werden.

Hierdurch wird mit einfachen Mitteln ein Druckausgleich zwischen dem Innendruck des elektrischen Bauteils und des das elektrische Bauteil umgebende flüssigkeitsgefüllte Gehäuse der elektrischen Anlage ermöglicht. Die Erfindung ermöglicht einen hermetischen Abschluss des elektrischen Bauteils und damit eine deutliche Reduzierung der Alterung des im elektrischen Bauteil verwendeten Isolier- und Kühlmediums. Der Einsatz der erfindungsgemäßen Anordnung ermöglicht weiterhin den Verzicht auf Luftentfeuchter und zugehörige Rohrleitungen. Des Weiteren löst die Erfindung das Problem der Gasansammlung in der Rohrleitung zum Ausdehnungsgefäß von hermetisch abgeschlossenen elektrischen Anlagen.

Das Volumen des Isolier- und Kühlmediums, z.B. Öl, des elektrischen Bauteils ist im Verhältnis zum Flüssigkeitsvolumen der elektrischen Anlage sehr klein. Diesen Umstand macht sich die Erfindung zunutze, indem der Volumenausgleich nicht über externe Ausdehnungsgefäße vorgenommen wird, sondern die Volumenänderung des Isolier- und Kühlmediums über geeignete Kompensationselemente direkt an das Flüssigkeitsvolumen der elektrischen Anlage übertragen wird. Den Ausgleich übernehmen dann die für den Volumenausgleich der elektrischen Anlage vorgesehenen Ausgleichsvorrichtungen.

Die Verwendung weiterer Ausgleichsvorrichtungen für das Isolier- und/oder Kühlmittels, wie z.B Ölausdehnungsgefäß, Dehnradiatoren, Kompensatoren oder Gaspolster, ist nur in Sonderfällen erforderlich, da das benötigte Volumen für das elektrische Bauteil fast immer deutlich kleiner als 1% des Volumens der elektrischen Anlage ist.

Vorteilhaft ist weiterhin, dass das Gehäuse hermetisch dicht abgeschlossen ist und mindestens eine mit dem Gehäuse verbundene Ausgleichsvorrichtung zur Aufnahme eines Überdrucks im Gehäuse dient. Weiterhin ist das Kompensationselement im elektrischen Bauteil integriert.

Vorzugsweise ist das Kompensationselement über eine Rohrleitung mit dem elektrischen Bauteil verbunden. Die Öffnung der Rohrleitung ist im unteren Bereich des elektrischen Bauteils positioniert, um ein Eintreten von gegebenenfalls vorhandenen Gasen in die Rohrleitung zu verhindern.

Ein Durchlass- und/oder ein Absperr- und/oder ein Ablassventil ist in das elektrische Bauteil integriert, die bei Über- bzw. Unterschreitung von festgesetzten Drücken öffnen oder schließen.

Bevorzugt besteht das Kompensationselement zumindest teilweise aus elektrisch leitfähigem Material und dient damit als Abschirmung. Weiterhin ist das Kompensationselement als elastische Membran ausgebildet. Darüber hinaus besteht das Kompensationselement aus metallischen Kompensatoren und/oder Bälge.

In einer vorteilhaften Ausgestaltung ist das Kompensationselement mit einem Federelement versehen, um eine vorbestimmte Druckdifferenz zwischen dem Gehäuse und dem elektrischen Bauteil zu erzeugen. Das Kompensationselement ist durch mindestens einen Druckwellendämpfer vor Druckwellen geschützt.

Der Druckwellendämpfer ist in der Zuleitung zum Kompensationselement mittels einer Querschnittsverringerung angeordnet.

Die Gehäusewand des elektrischen Bauteils dient bevorzugt teilweise oder vollständig als Kompensationselement.

Das elektrische Bauteil ist ein elektrischer Schalter und die elektrische Anlage ein Transformator.

Bevorzugt ist die erfindungsgemäße Anordnung so ausgestaltet, dass das elektrische Bauteil mit mindestens einer Vorrichtung zur Sammlung und zum Ablassen von sich bildenden Gasen ausgestattet ist.

Die elektrische Anlage ist mit Vorrichtungen zur Erfassung des Füllstandes der Flüssigkeit und/oder des Isolier- und Kühlmediums und/oder zur Erfassung von Drücken ausgestattet.

Vorteilhafterweise ist das elektrische Bauteil mit einem Zusatzkörper zur Aufnahme einer geringen Menge eines zusätzlichen Isolier- und Kühlmediums ausgestattet, um den bei Zersetzung durch Schaltvorgänge und/oder Erhitzung der Überschaltwiderstände entstehenden Verlust des Isolier- und Kühlmediums zu ersetzen.

Die am Kompensationselement durch die Volumenveränderung hervorgerufene Verformungen dienen zur Auswertung und/oder Anzeige des vorhandenen Isolier- und Kühlmediums.

Die Ausführung der erfindungsgemäß angeordneten Kompensationslements ist sowohl als metallischer Kompensator, Blasenspeicher, Foliensack, Kunststoffmembran oder Gummikompensator möglich.

In einer vorteilhaften Ausführung der Erfindung wird das Problem der Gasansammlungen in der Rohrleitung zum Ausdehnungsgefäß dadurch gelöst, dass die Rohrleitung für den Abtransport der Gase von der Verbindungsleitung zwischen dem elektrischen Bauteil und dem Kompensationselement getrennt wird. Dadurch werden Betriebsstörungen durch Gaspolster in der Verbindung zum Ausdehnungsgefäß bei hermetisch abgeschlossenen elektrischen Anlagen vermieden. Außerdem ermöglicht diese Gestaltung das Vorsehen eines speziellen Gassammelraumes, durch welchen ein zu häufiges Ansprechen des Druckentlastungsventiles und der damit oft verbundene zusätzliche Ölverlust vermieden wird.

In einer weiteren Ausführung wird das elektrische Bauteil im oberen Bereich mit einem zusätzlichen Volumen zur Aufnahme einer bestimmten Menge zusätzlichen Isolier- und Kühlmediums versehen, um den bei Zersetzung durch Schaltvorgänge und/oder Erhitzung der Überschaltwiderstände entstehenden Verlust des Isolier- und Kühlmediums zu ersetzen.

Die bei der Zersetzung des Isolier- und Kühlmediums entstehenden Gase steigen nach oben und sammeln sich in diesem zusätzlichen Raum. Durch das erheblich größere Gasvolumen kommt es zu einem Überdruck im elektrischen Bauteil. Überschreitet der Druck im elektrischen Bauteil einen vorbestimmten Grenzwert, so öffnet das während des normalen Betriebes geschlossene Druckentlastungsventil und stellt eine Druckentlastung mit der den Elektrisches Bauteil umgebenden Atmosphäre her. Durch die erfindungsgemäße Gestaltung der Kompensationselemente lässt sich ein völliger Abschluss des Isolier- und Kühlmediums des elektrischen Bauteils von der Atmosphäre/Umgebungsluft ohne Einschränkung der Ölausdehnung erreichen. Das Isolier- und Kühlmedium im elektrischen Bauteil kann dabei flüssig oder gasförmig vorliegen.

Die Aufnahme von Feuchtigkeit und Sauerstoff durch das Isolier- und Kühlmedium wird verhindert. Eine Beeinflussung der elektrischen Durchschlagfestigkeit des Isolier- und Kühlmediums durch Feuchtigkeit wird vermieden, sowie eine Alterung deutlich herabgesetzt.

Das äußere Ausdehnungsgefäß, der Luftentfeuchter sowie die zugehörigen Rohrleitungen können entfallen. Die regelmäßige Prüfung des Zustandes des Trocknungsmittels im Luftentfeuchter kann eingespart werden und es kommt zu Kosteneinsparungen durch den Entfall des kostspieligen regelmäßigen Austausches des Trocknungsmittels. Umweltverschmutzungs- und Entsorgungsprobleme durch verbrauchte Trocknungsmittel werden vermieden.

Die Kompensationselemente kommen nicht in Kontakt mit der äußeren Atmosphäre, so dass die Korrosion von Metallkompensatoren unter Feuchtigkeit sowie das Altern von Kunststoffmembranen der Kompensationselemente unter Einwirkung von Feuchtigkeit, Sauerstoff und Ozon vermieden wird. Dadurch werden die Anforderungen an die verwendeten Kompensationselemente deutlich vermindert.

Vorteilhafterweise wird das erfindungsgemäße elektrisches Bauteil mit einem Gasablassventil ausgerüstet. Dieses kann zweckmäßigerweise derart ausgeführt oder gesteuert werden, dass es bei einem kleinen Gasdruck anspricht, nicht jedoch bei Anliegen des Isolier- und Kühlmediums. Dadurch ist ein ständiges Abpumpen der Gase möglich. Zum Schutz vor Überdruck dient ein Druckventil und/oder ein übliches großflächiges Druckentlastungsventil.

In einer weiteren besonderen Ausführungsform wird das Kompensationselement mit einem Federelement versehen, um eine vorbestimmte Druckdifferenz zwischen beiden Isolierflüssigkeiten zu erzielen.

Die Geschwindigkeit des notwendigen Volumenausgleiches bei Erwärmung ist von den Zeitkonstanten der elektrischen Anlage und des elektrischen Bauteils sowie den Betriebsbedingungen abhängig, erfolgt aber in jedem Falle recht langsam. Um im Fehlerfall schwallartige Volumenänderungen (Entstehung großer Gasmengen durch Zersetzung des Isolier- und Kühlmediums) von dem Kompensationselement fernzuhalten ist die Anbringung von Druckdämpfern in der Rohrleitung zum Kompensationselement vorteilhaft.

Gleichzeitig ist eine die Gasabfuhr wenig behindernde und verzögernde Führung der Gase zu einem Druckentlastungsventil oder einer anderen Druckminderungsvorrichtung vorzusehen.

In einer speziellen Ausführung wird das Kompensationselement mit einer Volumenbegrenzung in eine oder auch beide Richtungen ausgerüstet. Dadurch kann beispielsweise im elektrischen Bauteil ein kleineres Druckspiel als im Hauptkessel der elektrischen Anlage realisiert werden. Diese Begrenzung ist ebenfalls durch eine Hubbegrenzung der Ausgleichselemente sowie ein mehrteiliges Kompensationselement mit Kammern unterschiedlicher Federkonstante möglich.

Weitere vorteilhafte Ausgestaltungen sind in den Unteransprüchen beschrieben. Die Erfindung wird nachfolgend anhand der Zeichnungen beispielhaft erläutert. Die Zeichnungen zeigen:
- FIG. 1: schematische Seitenansicht der elektrischen Anlage mit erfindungsgemäßem elektrischen Bauteil innerhalb des Gehäuses;
- FIG. 2: schematische Seitenansicht der elektrischen Anlage mit erfindungsgemäßem elektrischen Bauteil am Gehäusedeckel;
- FIG. 3: schematische Draufsicht auf die elektrischen Anlage mit am Gehäusedeckel angeordneten elektrischen Bauteil;
- FIG. 4: schematische Draufsicht auf die elektrischen Anlage mit am Gehäusedeckel angeordneten elektrischen Bauteil;
- FIG. 5: schematische Seitenansicht der elektrischen Anlage mit erfindungsgemäßem elektrischen Bauteil und Flansch am Gehäusedeckel;
- FIG. 6a,..,6d: schematische Seitenansichten des elektrischen Bauteils mit unterschiedlichen Kompensationselementen;
- FIG. 7a,..,7d: schematische Seitenansichten des elektrischen Bauteils mit unterschiedlichen Kompensationselementen mit negativer Kompensation;
- FIG. 8: schematische Seitenansicht des elektrischen Bauteils mit zusätzlichen Volumenkörpern.

Die Figur FIG. 1 zeigt ein elektrisches Bauteil 1, das im Gehäuse 2 der elektrischen Anlage 3 angeordnet ist. Im Gehäuse 2 befindet sich ein Aktivteil der elektrischen Anlage 3 als Transformator mit mindestens einer Wicklung. Der Raum innerhalb des Gehäuses 2 ist mit einer Flüssigkeit 5 gefüllt.

Erfindungsgemäß erfolgt der Volumenausgleich des Isolier- und Kühlmediums 4 über ein Kompensationselement 6, welches über eine Rohrleitung 8 mit dem Innenraum des elektrischen Bauteils 1 verbunden ist. Bei der Erwärmung des Isolier- und Kühlmediums 4 im elektrischen Bauteil 1 kommt es zu einer thermischen Ausdehnung und damit zu einer Vergrößerung des Volumens. Da die Gehäusewand 9 des elektrischen Bauteils 1 diese hermetisch abschließt, fließt das Isolier- und Kühlmedium über die Rohrleitung 8 zum Kompensationselement 6. Durch Dehnung dieses Kompensationselements 6 kommt es zu einem Druckausgleich zwischen dem Isolier- und Kühlmedium 4 des elektrischen Bauteils 1 und der Flüssigkeit 5 der elektrischen Anlage 3. Die Volumenänderung des Isolier- und Kühlmediums 4 des elektrischen Bauteils 1 wird an die Flüssigkeit 5 des Gehäuses 2 weitergegeben. Im Gehäuse 2 der elektrischen Anlage 3 wird die Volumenänderung an das vorhandene Ausdehnungsgefäß 7a oder an weitere Volumenausgleichsvorrichtungen 7b für die Flüssigkeit 5 z.B: Dehnradiatoren, weitergegeben. Ausdehnungsgefäßen sind insbesondere Ölausdehnungsgefäß, Dehnradiatoren, Kompensatoren oder Körper mit Gaspolster.

Zur Vermeidung von Gasansammlungen in der Rohrleitung zum Ausdehnungsgefäß 7a wird der Kanal für den Abtransport der Gase von der Verbindungsleitung zwischen dem elektrischen Bauteil und dem Kompensationselement 6 getrennt. Der Anschluss an das elektrische Bauteil 1 erfolgt über eine Rohrleitung 8 welche zumindest so tief in das elektrische Bauteil 1 führt, dass ein Eintreten von Gasen in diese Rohrleitung 8 ausgeschlossen ist.

Sich bildende Gase steigen nach oben und werden über eine weitere Rohrleitung zu einer Überwachungseinrichtung geführt. Ist die Gasmenge zu groß, wird Gas über ein Ventil 19 abgelassen.

Im dargestellten Ausführungsbeispiel werden zur Unterbringung des Kompensationselements 6 ungenutzte Räume innerhalb des Gehäuses 2, zum Beispiel unterhalb des elektrischen Bauteils 1, genutzt.

In der Figur FIG. 2 ist die direkte Anordnung des Kompensationselements 6 am oberen Deckel des Gehäuses 2 dargestellt. Diese Ausführung benötigt nur kurze Rohrleitungen 8 zur Verbindung mit dem Kompensationselement 6. Bei dieser Anordnung ist die optimale Nutzung der sich aus der meist eckigen Form des Gehäuses 2 und runden Wicklungen der elektrischen Anlage 3 sowie der Form des elektrischen Bauteils 1 ergebenden Räume für die Anordnung des Kompensationselements 6 innerhalb des Gehäuses 2 möglich.

Die Figur FIG. 3 zeigt eine Draufsicht auf die elektrische Anlage 3 mit einer Anbringung des Kompensationselements 6 unter dem Deckel des Gehäuses 2 der elektrischen Anlage 3. Hierbei wird der Raum innerhalb des Gehäuses 2 unter Ausnutzung der sich durch runde Wicklungen des Transformators als elektrische Anlage 3 und des elektrischen Bauteils 1 ergebenen Raum optimal genutzt. Die Figur FIG. 4 zeigt eine ähnliche Anordnung wie FIG. 3, bei der ein Schieber 13 in der Leitung zwischen dem elektrischen Bauteil 1 und dem Kompensationselement 6 durch einen Dreiweghahn 14 ersetzt ist, an welchem eine zusätzliche Rohrleitung 15 zur Herstellung einer direkten Verbindung in das Gehäuse 2 vorgesehen ist. Durch diese kann ein direkter Druckausgleich, zum Beispiel beim Füllen oder Evakuieren des Gehäuses 2, hergestellt werden. Damit wären die gleichen Möglichkeiten wie beim Einsatz eines traditionellen Zweikammerausdehnungsgefäßes gegeben.

Die in der Figur FIG. 5 dargestellte Ausführung der Erfindung zeigt das Kompensationselement 6 mit einem Flansch 16, der größer ist als das Kompensationselement 6 und direkt unter dem Deckel des Gehäuses 2 angebracht. Diese Anordnung erlaubt im Bedarfsfall eine unkomplizierte Kontrolle und das Auswechseln des Kompensationselements 6. Zwischen dem Kompensationselement 6 und dem elektrischen Bauteil 1 ist eine Zwischenwand 25 angeordnet.

Weiterhin beinhaltet die Erfindung ein elektrisches Bauteil 1, bei welchem ein Kompensationselement 6 direkt an dem elektrischen Bauteil 1 befestigt ist. Auch hier erfolgt der Volumenausgleich durch Übertragung der Volumenänderung des Isolier- und Kühlmediums 4 des elektrischen Bauteils 1 über Kompensationselemente 6 auf das Gehäuse 2. Durch diese erfindungsgemäße Anordnung wird das Kompensationselement 6 zum Bestandteil des elektrischen Bauteils 1. Zusätzliche externe Baugruppen entfallen und führen zu einer Vereinfachung des gesamten elektrischen Anlage 3.

Diese Ausführung soll an Hand der nachfolgenden Figuren näher erläutert werden.

Die Figur 6a zeigt ein erfindungsgemäß ausgeführtes elektrisches Bauteil 1 mit einem Kompensationselement 6, welches direkt am Schalter als elektrisches Bauteil 1 angebracht ist. Dieses Kompensationselement 6 führt zu einem direkten Ausgleich des Innendruckes im elektrischen Bauteil 1 mit dem Druck innerhalb des Gehäuses 2 der elektrischen Anlage 3. Sich bildende Gase steigen nach oben und werden über die Rohrleitung 17 zu einer Überwachungseinrichtung 18 geführt.

Die Figuren 6c und 6d zeigen Anordnungen und Ausführungen der Kompensationselemente 6, welche die Verwendung derselben als Abschirmelektroden zulassen. Dazu eignen sich metallische Kompensatoren aufgrund ihrer relativ großen Radien und der für den Ausgleich notwendigen Durchmesser.

In Figur 7a ist eine Ausführung dargestellt, welche ein negatives Kompensationselement 6 verwendet. Bei dieser Ausführung wird das Kompensationselement 6 bei Erwärmung nicht gedehnt, sondern die Vergrößerung des Volumens des Isolier- und Kühlmediums 4 des elektrischen Bauteils 1 wird durch Zusammendrücken des Kompensationselements 6 und Herausdrücken von Flüssigkeit 5 in das Gehäuse 2 erzielt.

Bei dieser Variante kann das Kompensationselement 6 leicht durch die Gehäusewand 9 des elektrischen Bauteils 1 oder zylindrische Stützkörper mechanisch geschützt werden.

Figur FIG. 7c zeigt die Ausstattung des Kompensationselements 6 mit einem Federelement 20, um eine vorbestimmte Druckdifferenz zwischen beiden Isolierflüssigkeiten zu erzielen. Dadurch lässt sich beispielsweise ein Schutz gegen das Eindringen des durch Schaltvorgänge verschmutzten Isolier- und Kühlmediums 4 des elektrischen Bauteils 1 bei einer Leckage gewährleisten.

Figuren FIG. 7b und 7d zeigen ein elektrisches Bauteil 1, bei dem das Kompensationselement 6 einen negativen Kompensator enthält und die gezielte Einstellung einer Druckdifferenz zwischen dem Isolier- und Kühlmedium 4 des elektrischen Bauteils 1 und der Flüssigkeit 5 des Gehäuses 2 der elektrischen Anlage 3 über eine auf das Kompensationselement 6 wirkende zusätzliche Einstellkraft erzeugbar ist. Im Ausführungsbeispiel wird diese Kraft durch die Gewichtskraft eines Beschwerungskörpers 21 und/oder durch ein Federelement erzeugt. Dieser Beschwerungskörper 21 kann vorteilhafterweise als Elektrode ausgebildet werden.

Figur FIG. 8 zeigt ein elektrisches Bauteil 1, welches im oberen Bereich des elektrischen Bauteils 1 mit einem zusätzlichen Volumenkörper 22 zur Aufnahme einer geeigneten Menge zusätzlichen Isolier- und Kühlmediums 4 versehen ist, um den bei Zersetzung, beispielsweise durch Erhitzung der Überschaltwiderstände, entstehenden Verlust des Isolier- und Kühlmediums 4 zu ersetzen. Das bei der Zersetzung entstehende Gas steigt nach oben und sammelt sich in diesem zusätzlichen Raum des Volumenkörpers 22. Durch das erheblich größere Gasvolumen kommt es zu einem Überdruck im elektrischen Bauteil 1. Überschreitet der Druck im elektrischen Bauteil 1 einen vorbestimmten Grenzwert, so öffnet der während des normalen Betriebes geschlossene Gasablass 11c und stellt eine Druckentlastung mit der den umgebenden Atmosphäre her. Vorteilhafterweise regelt eine Steuerung 23, dass ein Ansprechen des Gasablasses 11c nur erfolgt, wenn Gas im Kopfbereich des elektrischen Bauteils 1 vorhanden ist.

Den Schutz vor Druckwellen übernimmt das Druckentlastungsventil 24. Das Nachfließen des Isolier- und Kühlmediums 4 aus dem oberen Teil des elektrischen Bauteils 1 sowie der Ablass des entstehenden Gases ermöglichen eine weitgehende Wartungsfreiheit des elektrischen Bauteils 1 bei kleiner Baugröße, vollständigem Abschluss des Isolier- und Kühlmediums 4 von der Atmosphäre und ohne Benötigung eines äußeres Ölausdehnungsgefäßes. Des Weiteren sind Vakuumschaltzellen 26 in dem elektrischen Bauteil 1 angeordnet.

## Patentansprüche

1. Transformator (3) mit einem mit einer Flüssigkeit (5) gefüllten Gehäuse (2), wobei ein elektrischer Schalter (1) im Gehäuse (2) angeordnet ist und der elektrische Schalter (1) mit einem Isolier- und Kühlmedium (4)gefüllt ist, sowie der elektrische Schalter (1) dicht durch eine Gehäusewand (9) abgeschlossen ist,
**dadurch gekennzeichnet, dass**
mindestens ein im Gehäuse (2) angeordnetes Kompensationselement (6) mit dem elektrischen Schalter (1) verbunden ist und Volumenänderungen des Isolier- und Kühlmedium (4) kompensiert.

2. Transformator (3) nach Anspruch 1,
**dadurch gekennzeichnet, dass**
das Gehäuse (2) hermetisch dicht abgeschlossen ist und mindestens eine mit dem Gehäuse (2) verbundene Ausgleichsvorrichtung (7a) zur Aufnahme eines Überdrucks im Gehäuse (2) dient.

3. Transformator (3) nach einem der Ansprüche 1 oder 2,
**dadurch gekennzeichnet, dass**
das Kompensationselement (6) im elektrischen Schalter (1) integriert ist.

4. Transformator (3) nach einem der Ansprüche 1 bis 3,
**dadurch gekennzeichnet, dass**
das Kompensationselement (6) über eine Rohrleitung (8) mit dem elektrischen Schalter (1) verbunden ist.

5. Transformator (3) nach Anspruch 4,
**dadurch gekennzeichnet, dass**
eine Öffnung der Rohrleitung (8) im unteren Bereich des elektrischen Schalters (1) positioniert ist, um ein Eintreten von gegebenenfalls vorhandenen Gasen in die Rohrleitung (8) zu verhindern.

6. Transformator (3) nach einem der Ansprüche 4 oder 5,
**dadurch gekennzeichnet, dass**
ein Durchlass- und/oder ein Absperr- und/oder ein Ablassventil (19) in den elektrischen Schalter (1) integriert ist und bei Über- bzw. Unterschreitung von festgesetzten Drücken öffnet oder schließt.

7. Transformator (3) nach einem der Ansprüche 1 bis 6,
**dadurch gekennzeichnet, dass**
das Kompensationselement (6) zumindest teilweise aus elektrisch leitfähigem Material besteht und als Abschirmung dient.

8. Transformator (3) nach einem der Ansprüche 1 bis 7,
**dadurch gekennzeichnet, dass**
das Kompensationselement (6) als elastische Membran ausgebildet ist.

9. Transformator (3) nach einem der Ansprüche 1 bis 8,
**dadurch gekennzeichnet, dass**
das Kompensationselement (6) aus metallische Kompensatoren und/oder Bälge besteht.

10. Transformator (3) nach einem der Ansprüche 1 bis 9,
**dadurch gekennzeichnet, dass**
das Kompensationselement (6) mit einem Federelement versehen ist, um eine vorbestimmte Druckdifferenz zwischen dem Gehäuse (2) und dem elektrischen Schalter (1) zu erzeugen.

11. Transformator (3) nach einem der Ansprüche 1 bis 10,
**dadurch gekennzeichnet, dass**
das Kompensationselement (6) durch mindestens einen Druckwellendämpfer (10) vor Druckwellen geschützt ist.

12. Transformator (3) nach Anspruch 11,
**dadurch gekennzeichnet, dass**
der Druckwellendämpfer (10) mittels einer Querschnittsverringerung in der Zuleitung zum Kompensationselement (6) angeordnet ist.

13. Transformator (3) nach einem der Ansprüche 1 bis 12,
**dadurch gekennzeichnet, dass**
die Gehäusewand (9) des elektrischen Schalters (1) teilweise oder vollständig als Kompensationselement (6) dient.

14. Transformator (3) nach einem der Ansprüche 1 bis 13,
**dadurch gekennzeichnet, dass**
der elektrische Schalter (1) mit mindestens einer Vorrichtung (11a) zur Sammlung und zum Ablassen von sich bildenden Gasen ausgestattet ist.

15. Transformator (3) nach Anspruch 14,
**dadurch gekennzeichnet, dass**
der Transformator (3) mit Vorrichtungen zur Erfassung des Füllstandes der Flüssigkeit (5) und/oder des Isolier- und Kühlmediums (4) und/oder zur Erfassung von Drücken ausgestattet ist.

16. Transformator (3) nach einem der Ansprüche 14 oder 15,
**dadurch gekennzeichnet, dass**
der elektrische Schalter (1) mit einem Zusatzkörper zur Aufnahme einer geringen Menge eines zusätzlichen Isolier- und Kühlmediums (4) ausgestattet ist, um den bei Zersetzung durch Schaltvorgänge und/oder Erhitzung der Überschaltwiderstände entstehenden Verlust des Isolier- und Kühlmediums (4) zu ersetzen.

17. Transformator (3) nach einem der Ansprüche 14 bis 16,
**dadurch gekennzeichnet, dass**
die am Kompensationselement (6) die durch die Volumenveränderung hervorgerufene Verformung gemessen und zur Auswertung und/oder Anzeige des vorhandenen Isolier- und Kühlmediums (4) dient.

## Claims

1. Transformer (3) having a housing (2), filled with a liquid (5), an electrical switch (1) being arranged in the housing (2) and the electrical switch (1) being filled with an insulating and cooling medium (4), and also the electrical switch (1) being tightly sealed by a housing wall (9),
**characterized in that**
at least one compensation element (6) arranged in the housing (2) is connected to the electrical switch (1) and compensates for volume changes in the insulating and cooling medium (4).

2. Transformer (3) according to Claim 1,
**characterized in that**
the housing (2) is hermetically sealed and at least one compensating apparatus (7a) connected to the housing (2) is used to absorb an excess pressure in the housing (2).

3. Transformer (3) according to one of Claims 1 and 2,
**characterized in that**
the compensation element (6) is integrated in the electrical switch (1).

4. Transformer (3) according to one of Claims 1 to 3,
**characterized in that**
the compensation element (6) is connected to the electrical switch (1) via a conduit (8).

5. Transformer (3) according to Claim 4,
**characterized in that** an opening in the conduit (8) is positioned in the lower region of the electrical switch (1) in order to prevent any gases present from entering the conduit (8).

6. Transformer (3) according to one of Claims 4 and 5,
**characterized in that**
a passage valve and/or a shutoff valve and/or a drain valve (19) is integrated in the electrical switch (1) and opens or closes when set pressures are exceeded or undershot.

7. Transformer (3) according to one of Claims 1 to 6,
**characterized in that**
the compensation element (6) at least partly comprises electrically conductive material and is used as a shield.

8. Transformer (3) according to one of Claims 1 to 7,
**characterized in that**
the compensation element (6) is in the form of an elastic diaphragm.

9. Transformer (3) according to one of Claims 1 to 8,
**characterized in that**
the compensation element (6) comprises metal compensators and/or bellows.

10. Transformer (3) according to one of Claims 1 to 9,
**characterized in that**
the compensation element (6) is provided with a spring element in order to produce a predetermined pressure difference between the housing (2) and the electrical switch (1).

11. Transformer (3) according to one of Claims 1 to 10,
**characterized in that**
the compensation element (6) is protected from pressure waves by at least one pressure wave attenuator (10).

12. Transformer (3) according to Claim 11,
**characterized in that**
the pressure wave attenuator (10) is arranged in the supply line to the compensation element (6) by means of a reduction in cross section.

13. Transformer (3) according to one of Claims 1 to 12,
**characterized in that**
the housing wall (9) of the electrical switch (1) is used partly or completely as a compensation element (6).

14. Transformer (3) according to one of Claims 1 to 13,
**characterized in that**
the electrical switch (1) is equipped with at least one apparatus (11a) for collecting and draining gases which are produced.

15. Transformer (3) according to Claim 15,
**characterized in that**
the transformer (3) is equipped with apparatuses for detecting the filling level of the liquid (5) and/or of the insulating and cooling medium (4) and/or for detecting pressures.

16. Transformer (3) according to one of Claims 14 and 15,
**characterized in that**
the electrical switch (1) is equipped with a supplementary body for holding a small quantity of an additional insulating and cooling medium (4) in order to replace the loss of insulating and cooling medium (4) which arises in the event of decomposition as a result of switching processes and/or heating of the transition resistors.

17. Transformer (3) according to one of Claims 14 to 16,
**characterized in that**
the deformation caused on the compensation element (6) by the volume alteration is measured and is used for evaluating and/or indicating the insulating and cooling medium (4) which is present.

## Revendications

1. Transformateur (3), comprenant une enveloppe (2) emplie d'un liquide (5), un commutateur (1) électrique étant disposé dans l'enveloppe (2) et le commutateur (1) électrique étant empli d'un fluide (4) isolant et réfrigérant, le commutateur (1) électrique étant enfermé d'une manière étanche par une paroi (9) de boîtier,
**caractérisé en ce que**
au moins un élément (6) de compensation monté dans l'enveloppe (2) est relié au commutateur (1) électrique et compense des variations de volume du fluide (4) isolant et réfrigérant.

2. Transformateur (3) suivant la revendication 1,
**caractérisé en ce que**
l'enveloppe (2) est fermée d'une manière étanche hermétiquement et au moins un dispositif (7a) de compensation relié à l'enveloppe (2) sert à absorber une surpression dans l'enveloppe (2).

3. Transformateur (3) suivant l'une des revendications 1 ou 2,
**caractérisé en ce que**
l'élément (6) de compensation est intégré dans le commutateur (1) électrique.

4. Transformateur (3) suivant l'une des revendications 1 à 3,
**caractérisé en ce que**
l'élément (6) de compensation est relié au commutateur (1) électrique par une canalisation (8).

5. Transformateur (3) suivant la revendication 4,
**caractérisé en ce que**
une ouverture de la canalisation (8) est placée dans la partie inférieure du commutateur (1) électrique pour empêcher des gaz, éventuellement présents, d'entrer dans la canalisation (8).

6. Transformateur (3) suivant l'une des revendications 4 ou 5,
**caractérisé en ce que**
une vanne (19) de passage et/ou une vanne (19) d'arrêt et/ou une vanne (19) d'évacuation est intégrée dans le commutateur (1) électrique et s'ouvre ou se ferme, lorsqu'on passe au-dessus ou en dessous de pressions fixées.

7. Transformateur (3) suivant l'une des revendications 1 à 6,
**caractérisé en ce que**
l'élément (6) de compensation est, au moins en partie, en un matériau conducteur de l'électricité et sert de blindage.

8. Transformateur (3) suivant l'une des revendications 1 à 7,
**caractérisé en ce que**
l'élément (6) de compensation est constitué sous la forme d'une membrane élastique.

9. Transformateur (3) suivant l'une des revendications 1 à 8,
**caractérisé en ce que**
l'élément (6) de compensation est constitué de compensateurs métalliques et/ou de soufflets.

10. Transformateur (3) suivant l'une des revendications 1 à 9,
**caractérisé en ce que**
l'élément (6) de compensation est pourvu d'un élément de ressort pour produire une différence de pression déterminée à l'avance entre l'enveloppe (2) et le commutateur (1) électrique.

11. Transformateur (3) suivant l'une des revendications 1 à 10,
**caractérisé en ce que**
l'élément (6) de compensation est protégé d'ondes de choc par au moins un amortisseur (10) d'ondes de choc.

12. Transformateur (3) suivant la revendication 11,
**caractérisé en ce que**
l'amortisseur (10) d'ondes de choc est monté à l'aide d'une diminution de section transversale dans le conduit menant à l'élément (6) de compensation.

13. Transformateur (3) suivant l'une des revendications 1 à 12,
**caractérisé en ce que**
la paroi (9) de boîtier du commutateur (1) électrique sert, en tout ou partie, d'élément (6) de compensation.

14. Transformateur (3) suivant l'une des revendications 1 à 13,
**caractérisé en ce que**
le commutateur (1) électrique est équipé d'au moins un dispositif (11a) de collecte et d'évacuation de gaz qui se forment.

15. Transformateur (3) suivant la revendication 14,
**caractérisé en ce que**
le transformateur (3) est équipé de dispositifs de détection du niveau du liquide (5) et/ou du fluide (4) isolant et réfrigérant et/ou de détection de pressions.

16. Transformateur (3) suivant l'une des revendications 14 ou 15,
**caractérisé en ce que**
le commutateur (1) électrique est équipé d'un corps supplémentaire d'absorption d'une petite quantité d'un fluide (4) isolant et réfrigérant supplémentaire, pour compenser la perte de fluide (4) isolant et réfrigérant se produisant lors de la décomposition par des opérations de commutation et/ou par un chauffage des résistances de passage.

17. Transformateur (3) suivant l'une des revendications 14 à 16,
**caractérisé en ce que**
la déformation de l'élément (6) de compensation provoquée par la variation de volume est mesurée et sert à évaluer et/ou à indiquer la présence de fluide (4) isolant et réfrigérant.
